# EUROPÄISCHE PATENTSCHRIFT

(11) **EP 1 594 576 B1**
(45) Veröffentlichungstag und Bekanntmachung des Hinweises auf die Patenterteilung: **04.10.2006**
(21) Anmeldenummer: 03815823.4
(22) Anmeldetag: 19.12.2003
(51) Int. Cl.: A62B 7/10

(54) **FILTERGEBLÄSE FÜR ATEMSCHUTZMASKEN ODER -HAUBEN**
FILTER BLOWER FOR GAS MASKS OR HOODS
SOUFFLERIE A FILTRE DESTINEE A DES MASQUES OU CAPUCHONS DE PROTECTION RESPIRATOIRE

(30) Priorität: 17.02.2003 DE 10307330
(43) Veröffentlichungstag der Anmeldung: 16.11.2005
(73) Patentinhaber: MSA Auer GmbH, 12059 Berlin (DE)
(72) Erfinder: SCHUBERT, Axel, 12309 Berlin (DE)
(74) Vertreter: Wablat, Wolfgang
(86) Internationale Anmeldenummer: PCT/DE2003/004267
(87) Internationale Veröffentlichungsnummer: WO 2004/071583

(56) Entgegenhaltungen:
- GB-A- 2 266 247
- US-A- 4 633 868
- US-A- 5 072 728
- US-A- 6 032 668

## Beschreibung

Die Erfindung betrifft ein Filtergebläse für mit einem Atemluftreinigungsfilter versehene Atemschutzmasken oder -hauben, das mit einem Gleichstrommotor angetrieben ist und zum Einsatz in explosionsgefährdeten Bereichen vorgesehen ist.

Ein Filtergebläse gemäss der Oberbegriff von Anspruch 1 ist aus dem Dokument GB-A-2 266 247 bekannt.

Atemschutzhauben oder -masken, bei denen die Luftzufuhr zum Benutzer über ein Atemluftreinigungsfilter erfolgt, werden häufig mit einem von einem Gleichstrommotor angetriebenen Filtergebläse ausgerüstet, um den Atemkomfort zu erhöhen, das heißt, die Atmung über das Filtermaterial zu erleichtern und dadurch auch Langzeiteinsätze des Benutzers und die Verwendung bestimmter Filtertypen zu ermöglichen.

Bei Gebläsefiltergeräten besteht immer wieder die Notwendigkeit, diese auch in explosionsgefährdeten Bereichen einsetzen zu können. Daraus ergibt sich die Forderung, den das Filtergebläse antreibenden Gleichstrommotor so auszubilden, dass beim Betrieb auftretende Funken die explosive Atmosphäre nicht entzünden können. Filtergebläsemotoren, die aufgrund einer geforderten hohen Leistung nicht mehr als eigensicher gelten und daher nicht in explosibler Umgebung betrieben werden können, müssen daher in der Schutzart "d", das heißt, druckfeste Kapselung, ausgeführt sein. Die druckfeste Kapselung ist bei Filtergebläsemotoren aber insofern nachteilig, als der Fertigungsaufwand für derart ausgebildete Motoren aufgrund der erforderlichen geringen Spaltbreiten und großen Spaltlängen zwischen Motorgehäuseöffnung und Motorwelle sehr hoch ist und die Motoren entsprechend teuer sind. Wegen der zum Auffangen der innerhalb des Motorgehäuses auftretenden Zündenergie notwendigen Maßnahmen haben die in Schutzart "d" ausgeführten Gebläsemotoren zudem ein hohes Gewicht. Sie können zudem nicht in der Zone "O" eingesetzt werden.

Der Betrieb von nicht in der Schutzart "d" ausgeführten Gleichstrommotoren in explosibler Atmosphäre ist hingegen nur möglich, wenn die in den Motor eingespeiste Leistung einschließlich der Induktivität nicht zu groß sind, das heißt, noch im eigensicheren Bereich (Schutzart "i") liegen. Dieser Forderung werden jedoch die hohen Leistungen der für Gebläsefiltergeräte verwendeten Gleichstrommotore nicht gerecht.

Der Erfindung liegt daher die Aufgabe zugrunde, ein Filtergebläse für ein auch in der Explosionsschutzzone "0" einsetzbares Gebläsefiltergerät zu entwickeln, das mit hoher Leistung eigensicher betrieben und mit vergleichsweise geringem Aufwand gefertigt werden kann.

Erfindungsgemäß wird die Aufgabe mit einem gemäß den Merkmalen des Patentanspruchs 1 ausgebildeten Filtergebläse gelöst. Aus den Unteransprüchen ergeben sich weitere Merkmale und vorteilhafte Weiterbildungen der Erfindung.

Der Grundgedanke der Erfindung besteht - ausgehend von der Verwendung eines Außenläufermotors mit einem innenliegenden Stator mit feststehenden Spulen (Stator-Spulenmodul) und festen elektrischen Anschlüssen sowie einem am Umfang des Stators drehbar angeordneten Magnetrotor zur Erzeugung des Magnetfeldes - darin, dass die Spulen, die elektrischen Verbindungsleitungen und Anschlüsse für die Spulen sowie dem Motor vorgeschaltete Motorsteuerungs- und Spannungswandlermodule in eine nicht leitende Vergussmasse eingebettet sind, wobei die Energieversorgung mit einer noch im eigensicheren Bereich liegenden Spannung und entsprechend der geforderten Motorleistung hoher Stromstärke erfolgt.

Das so ausgebildete Filtergebläse ist trotz einer über den Eigensicherheitskriterien liegenden hohen Leistung in Bezug auf die Energieversorgung, die Energieeinspeisung und den Motorbetrieb dennoch eigensicher sowie konstruktiv einfach und fertigungs- und kostengünstig aufgebaut und weist zudem ein gegenüber den in Schutzart "d" ausgebildeten Filtergebläsen geringeres Gewicht auf und kann in der Schutzzone "0" mit den höchsten Sicherheitsanforderungen eingesetzt werden.

Ein Ausführungsbeispiel der Erfindung wird anhand der Zeichnung näher erläutert. Es zeigen:
- Fig. 1: eine Seitenansicht eines Filtergebläses nebst Energieversorgung, teilweise im Schnitt und in auseinandergezogener schematischer Darstellung; und
- Fig. 2: eine Draufsicht auf den feststehenden Teil und die Energieversorgung des Gleichstrommotors für das Filtergebläse.

Das Filtergebläse ist als Außenläufermotor ausgebildet, bei dem der Anker als feststehendes Stator-Spulenmodul 1 ausgeführt ist und fest auf einer Stator-Leiterplatte 2 angebracht ist. Das Stator-Spulenmodul 1 umfasst konzentrisch um eine Lagerbuchse 3 angeordnete Spulenkerne 4 mit jeweils auf diese gewickelter Spule 5. Die Bauteile, elektrischen zuleitungen und Anschlüsse des Stator-Spulenmoduls 1 und der Stator-Leiterplatte 2 sind in eine nicht leitende Vergussmasse 6 eingebettet. Die Stator-Leiterplatte 2 ist über elektrische Verbindungsleitungen 7 an ein Motorsteuerungsmodul 8 und ein Spannungswandlermodul 9, deren Leiterplatten 8a, 9a ebenfalls in eine Vergussmasse eingebettet sind, angeschlossen. Das Stator-Spulenmodul 1 sowie das Motorsteuerungs- und das Spannungswandlermodul 8, 9 sind auf einer Basisleiterplatte 10 angebracht, auf der die Verbindungsleitungen 7 ebenfalls in eine nicht leitende Vergussmasse eingebettet sind. Das Stator-Spulenmodul 1 wird am Umfang von einem in einem Gehäusetopf 11 vorgesehenen Magnetrotor 12 zur Erzeugung eines Magnetfeldes umfasst, der über eine zentrisch im Gehäusetopf 11 befestigte und in der Lagerbuchse 3 gelagerte Welle 13 drehbar um das Stator-Spulenmodul 1 gelagert ist. Am Außenumfang des um das Stator-Spulenmodul 1 drehbaren Gehäusetopfes 11 sind Gebläseschaufeln 14 angebracht.

Aufgrund der Verwendung eines als Außenläufer ausgebildeten Gebläsemotors (Gleichstrommotors), bei dem sowohl die Spulen 5 als auch deren Anschlüsse an die Spannungsquelle 15 feststehend und in eine Vergussmasse 6 eingebettet ausgeführt sind und somit während des Betriebs entstehende elektrische Leistung nicht nach außen dringen kann, ist der Gleichstrommotor ohne die ansonsten erforderliche druckfeste Kapselung in Schutzart "d" eigensicher ausgeführt. Dem im Verguss ausgeführten Motorsteuerungsmodul 8 für die Leistungsversorgung und Drehrichtungserkennung ist ein ebenfalls durch eine Vergussmasse abgeschirmter Spannungswandlermodul 9 zur Bereitstellung einer hohen Motorleistung, die die Grenzen der Eigensicherheit überschreitet, vorgeschaltet, so dass die Energieversorgung in diesem Bereich ebenfalls eigensicher ist. Die Energiezufuhr zum Spannungswandlermodul 9 erfolgt mit einem noch eigensicheren Strom-/Spannungsverhältnis, das heißt mit einem der Eigensicherheit genügenden Spannungswert von beispielsweise 6 bis 8 Volt, und somit unvergossen von einem eigensicher ausgeführten Akku- oder Batterieblock 15, und einem der gewünschten Motorleistung entsprechenden höheren Stromwert.

In der zuvor beschriebenen Ausführungsform gilt der Filtergebläsemotor in allen Teilen - von der Energieversorgung über die Energieeinspeisung bis hin zum Betrieb - somit als eigensicher und kann in einer explosionsgefährdeten Bereichen, zum Beispiel in der Explosionsschutzzone "0" mit langanhaltender oder häufiger Gefahr des Auftretens einer explosiblen Atmosphäre eingesetzt werden. Das Gebläse ist zudem konstruktiv einfach und leicht ausgebildet.

### Bezugszeichenliste

- 1: Stator-Spulenmodul
- 2: Stator-Leiterplatte
- 3: Lagerbuchse
- 4: Spulenkern
- 5: Spule
- 6: Vergussmasse
- 7: Elektr. Verbindungsleitungen
- 8: Motorsteuerungsmodul
- 8a: Leiterplatte von 8
- 9: Spannungswandlermodul
- 9a: Leiterplatte von 9
- 10: Basisleiterplatte
- 11: Gehäusetopf
- 12: Magnetrotor
- 13: Welle
- 14: Gebläseschaufeln
- 15: Spannungsquelle (Akku- oder Batterieblock)

## Patentansprüche

1. Filtergebläse für mit einem Atemluftreinigungsfilter versehene Atemschutzmasken oder -hauben, das mit einem Gleichstrommotor angetrieben ist und zum Einsatz in explosionsgefährdeten Bereichen vorgesehen ist, **dadurch gekennzeichnet, dass** bei einem Gleichstrommotor mit feststehendem Stator-Spulenmodul (1) und um dessen Umfangsfläche rotierendem Magnetrotor (12) die am Stator-Spulenmodul (1) angeordneten Spulen (5) und deren elektrische Anschlüsse in eine nicht leitende Vergussmasse (6) eingebettet sind, dem Stator-Spulenmodul (1) zur Energieeinspeisung über abgeschirmte elektrische Verbindungsleitungen (7) ein Motorsteuerungsmodul (8) und ein Spannungswandlermodul (9) vorgeschaltet sind, die gleichermaßen in eine nicht leitende Vergussmasse (6) eingebettet sind, und die entsprechend der gewünschten Motorleistung erforderliche Energieversorgung mit einem Strom-/Spannungsverhältnis erfolgt, bei dem die Spannung einen der Eigensicherheit entsprechenden Wert nicht überschreitet.

2. Filtergebläse nach Anspruch 1, **dadurch gekennzeichnet, dass** der Magnetrotor (12) eine in einem Gehäusetopf (11) zentrisch angeordnete Welle (13) aufweist, die in einer zentrisch im Stator-Spulenmodul ausgebildeten Lagerbuchse (3) drehbar gelagert ist, sowie über am Innenumfang angeordnete Magnete (12a) und am Außenumfang angebrachte Gebläseflügel (14) verfügt.

3. Filtergebläse nach Anspruch 1, **dadurch gekennzeichnet, dass** das Stator-Spulenmodul (1), das Motorsteuerungsmodul (8) und das Spannungswandlermodul (9) aus einer Basis-Leiterplatte (10) angeordnet sind, auf der die elektrischen Verbindungsleitungen (7) in Innenlage oder im Verguss angeordnet sind.

4. Filtergebläse nach Anspruch 1, **dadurch gekennzeichnet, dass** die Energieversorgung aus einem eigensicher ausgebildeten Akku- oder Batterieblock (15) erfolgt.

## Claims

1. A filter and blower unit for breathing masks or bonnets with a breathing air filter that is driven by a direct current motor and designed for use in potentially explosive areas, **characterized in that** the direct current motor comprises a fixed stator coil module (1) and a magnetic rotor (12) rotating around the peripheral surface of said stator coil module (1), **in that** the coils (5) located at the stator coil module (1) and their electric terminals are embedded in a non-conductive casting compound (6), **in that** a motor control module (8) and a voltage converter module are located upstream of the stator coil module (1) for power input via shielded electric lines (7) that are also embedded in a non-conductive casting compound (6), and **in that** the required power is supplied at a current to voltage ratio at which the voltage does not exceed the value required for intrinsic safety.

2. The filter and blower unit according to claim 1, **characterized in that** the magnetic rotor (12) comprises a shaft (13) centered in a pot-type case (11) that is pivoted in a bearing shell (3) formed in the center of the stator coil module as well as magnets (12a) attached peripherally to its inner surface, and blades (14) attached peripherally to its outer surface.

3. The filter and blower unit according to claim 1, **characterized in that** the stator coil module (1), the motor control module (8) and the voltage converter module (9) are located on a base circuit board (10) on which the electric connecting lines (7) run internally or are embedded in a casting compound.

4. The filter and blower unit according to claim 1, **characterized in that** power is supplied from an intrinsically safe accumulator or battery pack (15).

## Revendications

1. Groupe filtre-ventilateur pour des masques ou des hottes de protection respiratoire pourvus d'un filtre de purification pour l'air respiré, qui est entraîné avec un moteur à courant continu et qui est prévu pour l'utilisation dans des secteurs menacés par des explosions, **caractérisé en ce que**, dans le cas d'un moteur à courant continu avec module stator-bobine (1) stationnaire et avec rotor magnétique en rotation autour de sa surface périphérique, les bobines (5) agencées sur le module stator-bobine (1) et leurs raccords électriques sont noyés dans une masse coulée (6) non conductrice, pour l'alimentation en énergie via des lignes de liaison électrique blindées (7) un module de commande moteur (8) et un module convertisseur de tension (9) sont branchés en amont du module stator-bobine (1), ledit module de commande moteur et ledit module convertisseur de tension étant également noyés dans une masse coulée (6) non conductrice, et l'alimentation en énergie nécessaire en fonction de la puissance moteur souhaitée a lieu avec un rapport courant/tension pour lequel la tension ne dépasse pas une valeur qui correspond à la sécurité propre.

2. Groupe filtre-ventilateur selon la revendication 1, **caractérisé en ce que** le rotor magnétique (12) comprend un arbre (13) agencé au centre dans une cloche-boîtier (11) et monté en rotation dans une douille-palier (3) réalisée au centre dans le module stator-bobine, et comprend des aimants (12a) agencés à la périphérie intérieure et des pales de ventilateur (14) montées sur la périphérie extérieure.

3. Groupe filtre-ventilateur selon la revendication 1, **caractérisé en ce que** le module stator-bobine (1), le module de commande moteur (8) et le module convertisseur de tension (9) sont agencés sur une plaque de base (10) à circuits imprimés, sur laquelle les lignes de liaison électriques (7) sont agencées dans la couche intérieure ou dans l'enrobage.

4. Groupe filtre-ventilateur selon la revendication 1, **caractérisé en ce que** l'alimentation en énergie a lieu à partir d'un bloc-accumulateur ou d'un bloc-piles (15) réalisé avec sécurité inhérente.
